# FASCICULE DE BREVET EUROPEEN

(11) **EP 1 735 772 B1**
(45) Date de publication et mention de la délivrance du brevet: **31.12.2008**
(21) Numéro de dépôt: 05744501.7
(22) Date de dépôt: 25.03.2005
(51) Int. Cl.: G10D 1/08

(54) **GUITARE CLASSIQUE ERGONOMIQUE**
ERGOMETRISCHE KLASSISCHE GITARRE
ERGONOMETRIC CLASSICAL GUITAR

(30) Priorité: 15.04.2004 FR 0404059
(43) Date de publication de la demande: 27.12.2006
(73) Titulaire: Evolutiomusic, 93140 Bondy (FR)
(72) Inventeur: BOUTE, Christian, F-45230 Chatillon-Coligny (FR)
(74) Mandataire: Jacquard, Philippe Jean-Luc
(86) Numéro de dépôt international: PCT/FR2005/000737
(87) Numéro de publication internationale: WO 2005/111990

(56) Documents cités:
- DE-U- 8 712 060
- DE-U- 20 313 487
- DE-U- 20 313 488
- US-A- 4 090 427
- US-A- 4 320 684

## Description

Les guitares classiques actuelles, par l'épaisseur uniforme de leur caisse de résonance et la présence d'angles agressifs aux points de contacts avec le corps, entraînent l'impossibilité de respecter une posture correcte. La combinaison de l'épaisseur nécessaire à l'acoustique de l'instrument et de la forme anguleuse de la caisse de résonance d'une guitare classique contraint l'utilisateur de l'instrument à adopter une position inconfortable qui entraîne à la longue des pathologies. L'innovation consiste en une nouvelle forme de caisse de résonance dont les contours ont été étudiés en vue de réduire considérablement les positions contraignantes. À cet effet, le volume de la caisse de résonance ne pouvant être sensiblement diminué, les parties de l'instrument empêchant une bonne position des membres ont été tronquées. L'arrondi constituant le pied de l'instrument a été tronqué en sa partie arrière selon un angle adapté à la morphologie par exemple de l'ordre de 45° avec le fond de l'instrument. La partie sensiblement plane ainsi engendrée prenant appui sur la cuisse de l'utilisateur, annule pratiquement la pression à cet endroit du corps. Simultanément, l'instrument se trouve axialement abaissé et rapproché de l'aine, réduisant la projection du bras droit. La projection de ce bras est encore réduite par la partie tronquée supplémentaire de l'angle de la table et de l'éclisse cette partie tronquée formant un angle par exemple de l'ordre de 45° avec la table d'harmonie à l'endroit où ledit bras se positionne habituellement. L'invention sera mieux comprise dans le descriptif qui suit s'appuyant sur les dessins annexés dans lesquels la figure 1 représente une vue de profil de l'instrument, la figure 2 représente une vue de dessous de l'instrument, la figure 3 représente une vue de face de l'instrument, la figure 4 représente une vue de dos de l'instrument. En référence à ces dessins, la partie 1 représentée sur la figure 1, 2 et 4 constitue la partie tronquée prenant appui sur la cuisse de l'utilisateur. Cette partie 1 sensiblement plane formant un angle par exemple de l'ordre de 45° laisse entre le point 2 du milieu de la courbe engendrée par la section de la partie 1 et l'éclisse de l'instrument une distance 3 comprise entre un huitième de l'épaisseur de la caisse de résonance et quelques millimètres. La partie 4 représentée sur la figure 1, 2 et 3 constitue la partie tronquée sur laquelle le bras de l'utilisateur se positionne. Cette partie 4 sensiblement plane formant un angle par exemple de l'ordre de 45° laisse entre le point 5 du milieu de la courbe engendrée par la section de la partie 4 et de l'éclisse de l'instrument une distance 6 comprise entre un huitième de l'épaisseur de la caisse et quelques millimètres. Ces dispositions engendrent un confort d'utilisation propre à éviter les positions contraignantes inhérentes à la pratique de la guitare classique, et des pathologies qui en découlent.

## Revendications

1. Caisse de résonance de guitare classique comprenant un fond, une table d'harmonie et une éclisse, **caractérisée en ce qu'**elle comporte une première partie tronquée (1) sensiblement plane dans l'arrondi constituant le pied de l'instrument, destinée à venir en appui sur la cuisse et formant avec le fond un angle adapté à la morphologie.

2. Caisse selon la revendication 1, **caractérisée en ce que** le point (2) du milieu de la courbe engendrée par la section de la première partie (1) et de l'éclisse de l'instrument est à une distance de la table comprise entre un huitième de l'épaisseur de la caisse de résonance et quelques millimètres.

3. Caisse selon une des revendications 1 ou 2, **caractérisée en ce qu'**elle comporte une deuxième partie tronquée (4) sensiblement plane formant avec la table d'harmonie un angle adapté à la morphologie.

4. Caisse selon la revendication 3, **caractérisée en ce que** le point (5) du milieu de la courbe engendrée par la section de la deuxième partie tronquée (4) et de l'éclisse de l'instrument est à une distance (6) de la table comprise entre un huitième de l'épaisseur de la caisse de résonance et quelques millimètres.

5. Caisse selon une des revendications 3 ou 4, **caractérisée en ce que** l'angle que forme la deuxième partie tronquée avec la table d'harmonie est de l'ordre de 45°.

6. Caisse selon une des revendications 1 ou 5, **caractérisée en ce que** l'angle que forme la première partie tronquée avec le fond est de l'ordre de 45°.

7. Guitare **caractérisée en ce qu'**elle comporte une caisse de résonance selon une des revendications précédentes.

## Claims

1. A classical guitar sound box comprising a bottom, a sound board, and a side, **characterized in that** it includes a first substantially plane truncated portion (1) in the round portion constituting the base of the instrument for bearing against the thigh and forming with the bottom an angle that is adapted to morphology.

2. A sound box according to claim 1, **characterized in that** the midpoint (2) of the curve generated by the first portion (1) intersecting the side of the instrument is at a distance from the sound board lying in the range one eighth the thickness of the sound box to a few millimeters.

3. A sound box according to claim 1 or claim 2, **characterized in that** it includes a second substantially plane truncated portion (4) forming with the sound board an angle that is adapted to morphology.

4. A sound box according to claim 3, **characterized in that** the midpoint (5) of the curve generated by the second truncated portion (4) intersecting the side of the instrument is at a distance (6) from the sound board lying in the range one eighth the thickness of the sound box to a few millimeters.

5. A sound box according to claim 3 or claim 4, **characterized in that** the angle formed by the second truncated portion with the sound board is about 45°.

6. A sound box according to claim 1 or claim 5, **characterized in that** the angle formed by the first truncated portion with the bottom is about 45°.

7. A guitar **characterized in that** it includes a sound box according to any preceding claim.

## Patentansprüche

1. Resonanzkörper einer klassischen Gitarre, der einen Boden, eine Decke und eine Zarge aufweist, **dadurch gekennzeichnet, dass** dieser einen im Wesentlichen ebenen, gekappten, ersten Teil (1) in der den Fuß des Instruments bildenden Abrundung aufweist, der dazu bestimmt ist, mit dem Schenkel in Abstützung zu gelangen, und der mit dem Boden einen Winkel bildet, der in Bezug auf die Morphologie angepasst ist.

2. Körper nach Anspruch 1, **dadurch gekennzeichnet, dass** der Mittelpunkt (2) der Kurve, die durch den Schnitt des ersten Teils (1) und der Zarge des Instruments erzeugt wird, mit einem Abstand zur Decke vorgesehen ist, der zwischen einem Achtel der Dicke des Resonanzkörpers und einigen Millimetern liegt.

3. Körper nach Anspruch 1 oder 2, **dadurch gekennzeichnet, dass** dieser einen im Wesentlichen ebenen, zweiten, gekappten Teil (4) aufweist, der mit der Decke einen Winkel bildet, der in Bezug auf die Morphologie angepasst ist.

4. Körper nach Anspruch 3, **dadurch gekennzeichnet, dass** der Mittelpunkt (5) der Kurve, die durch den Schnitt des zweiten, gekappten Teils (4) und der Zarge des Instruments erzeugt wird, mit einem Abstand (6) zur Decke vorgesehen ist, der zwischen einem Achtel der Dicke des Resonanzkörpers und einigen Millimetern liegt.

5. Körper nach Anspruch 3 oder 4, **dadurch gekennzeichnet, dass** der Winkel, den der zweite, gekappte Teil mit der Decke bildet, in der Größenordnung von 45° beträgt.

6. Körper nach Anspruch 1 oder 5, **dadurch gekennzeichnet, dass** der Winkel, den der erste, gekappte Teil mit dem Boden bildet, in der Größenordnung von 45° beträgt.

7. Gitarre, **dadurch gekennzeichnet, dass** diese einen Resonanzkörper nach einem der vorhergehenden Ansprüche aufweist.
